# EUROPÄISCHE PATENTSCHRIFT

(11) **EP 0 869 726 B1**
(45) Veröffentlichungstag und Bekanntmachung des Hinweises auf die Patenterteilung: **07.03.2001**
(21) Anmeldenummer: 97936678.8
(22) Anmeldetag: 30.07.1997
(51) Int. Cl.: A45D 40/20

(54) **WEICHMINENSTIFT**
REFILLABLE SOFT LEAD PENCIL
CRAYON A MINE TENDRE

(30) Priorität: 01.08.1996 DE 19630906
(43) Veröffentlichungstag der Anmeldung: 14.10.1998
(73) Patentinhaber: A.W. Faber- Castell Unternehmensverwaltung GmbH & Co., 90547 Stein (DE)
(72) Erfinder: RAPS, Jürgen, D-95030 Hof (DE); ZAHN, Werner, D-95179 Geroldsgrün (DE)
(74) Vertreter: Mörtel, Alfred, Dr. Dipl.-Phys.
(86) Internationale Anmeldenummer: EP9704144
(87) Internationale Veröffentlichungsnummer: WO9805235

(56) Entgegenhaltungen:
- WO-A-96/18323
- US-A- 5 364 197
- US-A- 5 366 311
- US-A- 5 423 623

## Beschreibung

Die Erfindung betrifft einen Stift, insbesondere einen Weichminenstift für Kosmetikzwecke.

Derartige Stifte weisen einen hülsenartigen Schaft mit einem Vorder- und einem Hinterende, eine koaxial im Schaft angeordnete und mit ihrem einen Ende am Hinterende des Schaftes in Axial- und Drehrichtung fixierte Schubstange sowie eine mit dem Freiende der Schubstange verbundene Mine auf. Der Schaft oder die Schubstange ist mit dem Vorderteil nach Art eines Schraubgetriebes drehbar verbunden. Durch eine Relativdrehung der genannten Teile kann das Vorderteil teleskopartig in den Schaft eingefahren werden. Das Vorderteil gibt dabei die gegenüber dem Schaft in Axialrichtung fixierte Mine frei. Derartige Weichminenstifte sind beispielsweise in US 5,364,197 und US 5,366,311 beschrieben. Bei den bekannten Weichminenstiften führt das Vorderteil beim Ein- bzw. Ausfahren neben der axialen Bewegung auch eine relative Drehbewegung gegenüber der Mine aus. Aufgrund ihrer oftmals klebrigen und weichen Konsistenz kann die Mine, insbesondere bei längerem Nichtgebrauch an der Innenseite des Vorderteils festkleben. Wird dann das Vorderteil eingefahren, kann es aufgrund der Relativdrehung zwischen Vorderteil und Mine zu einem Abscheren der Mine kommen.

Davon ausgehend ist es die Aufgabe der Erfindung, einen Stift der eingangs genannten Art in dieser Hinsicht zu verbessern. Diese Aufgabe wird dadurch gelöst, daß die Mine mit der Schubstange drehbar verbunden ist. Falls die Mine vollständig oder auch nur abschnittsweise an der Innenfläche des Vorderteils festklebt, so wirkt sich dies zumindest bei der Einfahrbewegung des Vorderteils nicht nachteilig aus, da die Mine sich aufgrund ihrer drehbaren Fixierung an der Schubstange mit dem Vorderteil mitdrehen kann. Ein Abscheren der Mine ist somit verhindert. Eine erfindungsgemäße Ausgestaltung ist auch bei solchen Stiften zweckmäßig, bei denen Vorderteil und Schaft drehfest miteinander verbunden sind und die als Schraubspindel ausgebildete und mit dem Vorderteil zusammenwirkende Schubstange drehbar im Schaft gelagert ist.

Bei einer bevorzugten Ausführungsform ist die Mine von dem zur Stiftspitze weisenden Ende eines Minenhalters gehalten. Das andere Ende des Minenhalters ist drehbar an der Schubstange fixiert, wobei der Minenhalter drehmomentschlüssig mit dem Vorderteil verbunden ist. Mit einer solchen Ausgestaltung ist gewährleistet, daß ein Abscheren der Mine auch bei Minenmassen mit sehr weicher Konsistenz verhindert ist. Das Mitdrehen der Mine erfolgt hier nicht über einen Reib- oder Stoffschluß zwischen Mine und Vorderteil, sondern vorzugsweise durch einen in Drehrichtung wirksamen Formschluß zwischen Vorderteil und Minenhalter. Die drehbare Verbindung zwischen dem Minenhalter und dem spitzenseitigen Ende der Schubstange wird auf konstruktiv einfache und insbesondere montagefreundliche Weise dadurch erreicht, daß in der Innenfläche des schaftseitigen Abschnitts des Minenhalters eine umlaufende Fixiernut vorhanden ist, in die ein am spitzenseitigen Ende der Schubstange angeordneter Ringvorsprung nach Art einer Schnappverbindung eingreift.

Bei einer bevorzugten Ausführungsform ist die schraubgetriebeartige Verbindung zwischen Schaft und Vorderteil so ausgestaltet, daß die Schubstange am Schaft drehfixiert ist und ein Außengewinde aufweist, in das das Vorderteil eingreift. Besonders in montagetechnischer Hinsicht vorteilhaft ist es, wenn zwischen dem Außengewinde der Schubstange und dem Vorderteil eine Schnappverbindung mit axial verlaufender Fügerichtung wirksam ist. Eine solche Schnappverbindung wird in vorteilhafter Weise dadurch realisiert, daß am schaftseitigen Ende des Vorderteils eine Klemmbacke angeformt ist, die mit dem Außengewinde der Schubstange in Eingriff steht und in Eingriffsrichtung elastisch vorgeformt ist.

Die Erfindung wird nun anhand der beigefügten Zeichnungen näher erläutert. Es zeigen:
- Fig.1: einen Längsschnitt eines erfindungsgemäßen Stiftes,
- Fig.2: den Längsschnitt eines Stiftes gemäß Fig. 1 mit einer durch Gebrauch verkürzten Mine und mit in den Schaft eingefahrenem Vorderteil,
- Fig.3: einen Querschnitt längs der Linie III - III in Fig.1,
- Fig.4: einen Querschnitt gemäß der Linie IV - IV in Fig.1,
- Fig.5: eine Querschnitt gemäß der Linie V - V in Fig. 1, und
- Fig.6: das mit der Schubstnge zusammenwirkende Ende des Vorderteils eines erfindungsgemäßen Stiftes.

Wie aus Fig. 1 und insbesondere aus Fig. 2 ersichtlich ist, sind die Hauptbestandteile eines erfindungsgemäßen Stiftes ein hülsenförmiger Schaft 1, ein hülsenförmiges Vorderteil 2, eine Schubstange 3, ein Minenhalter 4 und eine Mine 5. Die Schubstange 3 ist ein im wesentlichen zylindrisches Teil mit einer sich schraubenförmig um ihre Mittellängsachse 6 erstreckenden und ein Außengewinde bildenden Schraubennut 7. Das Hinterende des Schaftes 1 ist durch einen Boden 8 verschlossen, während dessen Vorderende zur Aufnahme des Vorderteils 2 offen ist. An ihrem im Montagezustand dem Schaftboden 8 zugewandten Ende 12 weist die Schubstange 3 einen Abschnitt mit größerem Durchmesser, nämlich ein Kopfteil 9 auf. Mit Abstand vor dem hinteren Ende 12 der Schubstange 3 ist ein Flansch 13 angeordnet, der an seiner Umfangsfläche zwei diametral gegenüberliegende Rastvorsprünge 10 aufweist. Die Rastvorsprünge 10 greifen in komplementär ausgeformte Rastausnehmungen 11 (Fig. 5) in der Innenfläche 14 des Schaftes 1 ein. Durch diese Ausgestaltung ist die Schubstange 3 gegenüber dem Schaft drehfixiert. Eine Fixierung in Axialrichtung ist durch einen mit Abstand zur flanschartigen Verbreiterung und nahe dem Ende 12 angeordneten Ringvorsprung 15 bewirkt, der von einem ringförmigen, von der Innenfläche 14 des Schaftes 1 radial nach innen vorstehenden Fixiervorsprung 16 auf der dem Flansch 13 zugewandten Seite hintergriffen wird. Der Flansch 13 liegt an einer zur Stiftspitze 17 weisenden und von der Innenfläche 14 radial nach innen vorstehenden Anschlagschulter 21 an.

Der der Stiftspitze 17 zugewandte Endbereich der Schubstange 3 weist kein Außengewinde auf. Dieser Endbereich ist in einen sich an das Außengewinde bzw. die Schraubennut 7 anschließenden ersten Bereich 20 und einen sich daran anschließenden und sich bis zum Ende 18 der Schubstange erstreckenden zweiten Bereich untergliedert. Der erste Bereich 20 weist einen Durchmesser auf, der jenem des mit einem Außengewinde versehenen Bereiches der Schubstange entspricht. Der zweite Bereich hat einen kleineren Durchmesser und dient zur Befestigung des Minenhalters 4. Der Minenhalter 4 ist im wesentlichen eine Hülse, die im Montagezustand mit ihrem einen Ende auf den zweiten Bereich 23 der Schubstange 3 aufgesteckt ist. Der Bereich 23 ist also im Montagezustand von dem einen Ende des Minenhalters 4 umfaßt. Zur Fixierung in Axialrichtung ist auf der Innenseite des Minenhalters ein radial nach innen vorstehender Ringvorsprung 24 angeordnet, der im Montagezustand in eine Einschnürung 19 des zweiten Bereiches 23 nach Art einer Schnappverbindung eingreift. Durch diese Ausgestaltung ist der Minenhalter in Axialrichtung fixiert, jedoch drehbar mit der Schubstange 3 verbunden. In dem sich von dem Ringvorsprung 24 in Richtung Stiftspitze 17 wegerstreckenden Bereich des Minenhalters 4 liegt die Mine 5 mit ihrem einen Ende axial - und drehfixiert ein. Der Minenhalter hat im wesentlichen den gleichen Durchmesser wie der Bereich 20. Schubtstange 3 und Minenhalter 4 sind zentral im Schaft angeordnet, wobei der Minenhalter 4 teilweise aus dem Schaft bzw. aus der an seinem dem Schaftboden 8 abgewandten Vorderende angeordneten Schaftöffnung 25 hinausragt.

Zwischen der Innenfläche 14 des Schaftes 1 und der Außenumfangsfläche der Schubstange 3 und des Minenhalters 4 ist ein hohlzylinderförmiger Aufnahmeraum 22 zur Aufnahme des Vorderteils 2 angeordnet. Im Montagezustand liegt das Vorderteil zumindest teilweise im Aufnahmeraum 22 ein und umfaßt die Schubstange 3, den Minenhalter 4 und die Mine 5, es ist also koaxial zu diesen Teilen angeordnet.

Wie aus Fig. 3 hervorgeht, weist der Minenhalter 4, im Querschnitt gesehen, eine achteckige Umrißform auf. Die Innenfläche 31 des Vorderteils ist komplementär ausgestaltet, der Minenhalter 4 liegt also mit einem in Drehrichtung wirksamen Formschluß im Vorderteil 2 ein.

Das im Schaft 1 einliegende bzw. das dem Schaftboden 8 zugewandte Ende des Vorderteils 2 weist zwei diametral gegenüberliegende Fenster 26 auf. Diese Fenster sind etwa U-förmig und umgrenzen jeweils eine sich in Axialrichtung erstreckende Klemmbacke 27, deren Freiende zum Schaftboden 8 weist. Die Klemmbacken 27 weisen auf ihrer der Schubstange 3 zugewandten Innenseite jeweils eine Rastnocke 28 auf, die in die Schraubennut 7 eingreift. Das Vorderteil 2 ist auf diese Weise mit der Schubstange 3 nach Art eines Spindeltriebs bewegungsgekoppelt. Die Klemmbacken 27 weisen einen ersten Abschnitt 29 und einen zweiten Abschnitt 30 auf. Der zweite Abschnitt 30 erstreckt sich anschließend am ersten Abschnitt 29 bis zum Freiende der Klemmbakken 27. Die Oberseite 32 der Abschnitte 30 ist zum Freiende der Klemmbacken 27 hin abgeschrägt. Im Montagezustand liegt nur der an den ersten Abschnitt 29 angrenzenden Bereich 33 des Abschnitts 30 an der Innenfläche 14 des Schaftes 1 an. Der erste Abschnitt 29 hat eine geringere Wandstärke als der zweite Abschnitt 30. Der die Klemmbacken 27 aufweisende Endbereich des Vorderteils 2 geht mit einer Schrägschulter 34 in einen Bereich größeren Durchmessers über, dessen Außenumfangsfläche mit der Innenfläche 14 des Schaftes im Sinne einer Gleitführung zusammenwirkt.

Im folgenden wird die Arbeitsweise eines erfindungsgemäßen Stiftes erläutert: Ausgehend von der in Fig. 1 dargestellten Situation wird zunächst eine gegebenenfalls auf den Schaft 1 aufgesteckte Schutzkappe 35 entfernt. Das Vorderteil befindet sich in einer maximal ausgefahrenen Position. Die Rastnocken 28 sind dabei am spitzenseitigen Ende der Schraubennut 7 angeordnet. Die noch nicht benutzte Mine 5 ist so lang, daß sie mit einem Überstand aus dem Vorderteil 2 hinaussteht. Wenn der Überstand aufgebraucht ist werden Schaft 1 und Vorderteil 2 relativ zueinander verdreht, indem beispielsweise der Schaft 1 festgehalten und das Vorderteil in Drehrichtung 39 (Fig. 3,4) gedreht wird. Da der Minenhalter 4 einerseits drehbar mit der Schubstange 3 verbunden ist und andererseits mit in Drehrichtung 31 wirksamem Formschluß on dem Vorderteil umfaßt ist, wird die Mine 5 in Drehrichtung 39 mitgedreht. Ein Abscheren der Mine 5 infolge einer Relativdrehung gegenüber dem Vorderteil ist somit verhindert. Die Rastnocken 28 bewegen sich entlang der Rastnut 7, so daß das Vorderteil 2 in Einfahrrichtung 40 bewegt wird. Schaft 1 und Vorderteil 2 werden so lange gegeneinander verdreht, bis wieder ein ausreichender Minenüberstand vorhanden ist. Das Vorderteil 2 kann so lange in Einführrichtung 40 bewegt werden, bis sein schaftseitiges Ende an dem Kopfteil 9 der Schubstange 3, wie in Fig. 2 dargestellt, anstößt. Zum Ausfahren des Vorderteils wird es entgegengesetzt zur Drehrichtung 40 gegenüber dem Schaft verdreht.

Zur Montage eines erfindungsgemäßen Weichminenstiftes wird etwa so vorgegangen: Zunächst wird auf die Schubstange der mit einer Mine 5 bestückte Minenhalter 4 aufgeschoben. Die Einfügebewegung verläuft dabei in Richtung der Mittellängsachse des Schubteils bzw. des Minenhalters und der Mine. Am Ende der Aufsteckbewegung schnappt der Ringvorsprung 24 des Minenhalters 4 in die Einschnürung 19 der Schubstange 3 ein. Als nächstes wird das Vorderteil 2 von der Stiftspitze 17 her über die Mine 5 und schließlich über den Minenhalter 4 aufgeschoben, bis die Klemmbacken 27 mit ihren Rastnocken 28 in die Schraubennut 7 einrasten. Beim Aufschieben des Vorderteils 2 auf den Minenhalter 4 werden die Klemmbacken 27 in Richtung der Pfeile 38 radial nach außen abgelenkt. Die Abschnitte 29 der Klemmbacken mit verringerter Wandstärke wirken dabei quasi als Folienscharniere. Als letzter Schritt wird der Schaft 1 auf das Ende 12 der Schubstange 3 aufgeschoben. Am Ende dieser Einschubbewegung schlägt der Flansch 13 an der Anschlagfläche 21 an der Innenfläche 14 des Schaftes 1 an.

### Bezugszeichenliste

- 1: Schaft
- 2: Vorderteil
- 3: Schubstange
- 4: Minenhalter
- 5: Mine
- 6: Mittellängachse
- 7: Schraubennut
- 8: Schaftboden
- 9: Kopfteil
- 10: Rastvorsprung
- 11: Rastausnehmung
- 12: Ende
- 13: Flansch
- 14: Innenfläche
- 15: Ringvorsprung
- 16: Fixiervorsprung
- 17: Stiftspitze
- 18: Ende
- 19: Einschnürung
- 20: erster Bereich
- 21: Anschlagschulter
- 22: Aufnahmeraum
- 23: zweiter Bereich
- 24: Ringvorsprung
- 25: Schaftöffung
- 26: Fenster
- 27: ' Klemmbacke
- 28: Rastnocke
- 29: erster Abschnitt
- 30: zweiter Abschnitt
- 31: Innenfläche
- 32: Oberseite
- 33: Bereich
- 34: Schrägschulter
- 35: Schutzkappe
- 36: Überstand
- 37: Ende
- 38: Pfeilrichtung
- 39: Drehrichtung
- 40: Einführrichtung

## Patentansprüche

1. Stift, insbesondere Weichminenstift, mit
- einem hülsenartigen Schaft (1) mit einem Vorder- und einem Hinterende,
- einer koaxial im Schaft (1) angeordneten und mit ihrem schaftseitigen Ende am Hinterende des Schaftes (1) in Axial- und Drehrichtung fixierten Schubstange (3),
- einer mit dem Freiende der Schubstange unmittelbar oder mittelbar verbundenen Mine (5) und
- einem die Mine (5) zumindest auf einem Teil ihrer Länge umhüllenden hülsenartigen Vorderteil (2), das mit dem Schaft oder der Schubstange (3) nach Art eines Schraubgetriebes zusammenwirkt und das durch Relativdrehung gegenüber dem Schaft in diesen einfahrbar ist,
dadurch gekennzeichnet,
daß die Mine (5) mit der Schubstange (3) drehbar verbunden ist.

2. Stift nach Anspruch 1,
gekennzeichnet durch
einen mit einem der Stiftspitze (17) zugewandten einen Ende die Mine (5) haltenden und mit seinem schaftseitigen Ende drehbar an der Schubstange (3) fixierten Minenhalter (4), der drehmomentschlüssig mit dem Vorderteil (2) verbunden ist.

3. Stift nach Anspruch 2,
dadurch gekennzeichnet,
daß der Minenhalter (4) eine Hülse ist, in deren der Stiftspitze (17) zugewandten Abschnitt die Mine (5) mit ihrem schaftseitigen Ende einliegt und die mit in Drehrichtung wirksamem Formschluß vom Vorderteil (2) umfaßt ist.

4. Stift nach Anspruch 3,
dadurch gekennzeichnet,
daß in der Innenfläche des schaftseitigen Abschnitts des Minenhalters (4) ein radial nach innen vorspringender Ringvorsprung angeordnet ist, der in eine am spitzenseitigen Ende (18) der Schubstange (3) angeordnete Einschnürung (19) nach Art einer Schnappverbindung eingreift.

5. Stift nach einem der Ansprüche 1 bis 4,
dadurch gekennzeichnet,
daß die Schubstange (3) am Schaft (1) drehfixiert ist und in ihrer Umfangsfläche eine ein Außengewinde bildende Schraubennut (7) aufweist, in die das Vorderteil (2) eingreift.

6. Stift nach Anspruch 5,
gekennzeichnet durch
eine zwischen der Schraubennut (7) und dem Vorderteil (2) wirksame Schnappverbindung mit in Axialrichtung verlaufender Fügerichtung.

7. Stift nach Anspruch 6,
gekennzeichnet durch
wenigstens eine am schaftseitigen Ende des Vorderteils (2) angeformte, mit der Schraubennut (7) in Eingriff stehende und in Eingriffsrichtung elastisch vorgespannte Klemmbacke (27).

## Claims

1. Pencil, in particular soft-core pencil, having
- a sleeve-like shank (1) with a front end and a rear end,
- a push rod (3) which is arranged coaxially in the shank (1) and, by way of its shank-side end, is fixed in the axial direction and in the direction of rotation at the rear end of the shank (1),
- a filler element (5) which is connected directly or indirectly to the free end of the push rod, and
- a sleeve-like front part (2) which encases the filler element (5) at least over part of its length, interacts with the push rod (3) in the manner of a helical gear mechanism and can be retracted into the shank by rotation relative to the latter,
characterized in that the filler element (5) is connected rotatably to the push rod (3).

2. Pencil according to Claim 1, characterized by a filler-element retaining means (4) which retains the filler element (5) by way of one end directed towards the pencil tip (17), is fixed rotatably on the push rod (3) by way of its shank-side end and is connected to the front part (2) in a manner locked with respect to torques.

3. Pencil according to Claim 2, characterized in that the filler-element retaining means (4) is a sleeve, the filler element (5) being positioned, by way of its shank-side end, in that section of said sleeve which is directed towards the pencil tip (17), and the front part (2) enclosing said sleeve with a form fit acting in the direction of rotation.

4. Pencil according to Claim 3, characterized in that a radially inwardly projecting annular protrusion is arranged in the inner surface of the shank-side section of the filler-element retaining means (4) and engages in the manner of a snap-fit connection in a narrowed portion (19) arranged at the tip end (18) of the push rod (3).

5. Pencil according to one of Claims 1 to 4, characterized in that the push rod (3) is fixed in terms of rotation on the shank (1) and, in its circumferential surface, has a helical groove (7) which forms an external thread and into which the front part (2) engages.

6. Pencil according to Claim 5, characterized by a snap-fit connection which acts between the helical groove (7) and the front part (2) and has an axially running joining direction.

7. Pencil according to Claim 6, characterized by at least one clamping jaw (27) which is integrally formed at the shank-side end of the front part (2), is in engagement with the helical groove (7) and is prestressed elastically in the engagement direction.

## Revendications

1. Crayon, en particulier crayon à mine tendre, comprenant :
- un fût en forme de gaine (1) avec une extrémité antérieure et une extrémité postérieure,
- une tige de poussée (3) agencée coaxialement dans le fût (1) et fixée en direction axiale et en direction de rotation par son extrémité côté fût à l'extrémité postérieure du fût (1),
- une mine (5) reliée directement ou indirectement à l'extrémité libre de la tige de poussée, et
- une partie antérieure en forme de gaine (2) qui entoure la mine (5) sur une partie au moins de sa longueur, qui coopère avec la tige de poussée (3) à la manière d'une transmission à vis, et qui est capable de se rétracter dans le fût par rotation relative par rapport à celui-ci,
caractérisé en ce que la mine (5) est reliée en rotation avec la tige de poussée (3).

2. Crayon selon la revendication 1,
caractérisé par un portemine (4), qui retient la mine (5) avec une extrémité tournée vers la pointe du crayon (17), qui est fixé par son extrémité côté fût en rotation sur la tige de poussée (3), et qui est relié avec la partie antérieure (2) de manière à transmettre des couples de rotation.

3. Crayon selon la revendication 2,
caractérisé en ce que le portemine (4) est une gaine dans laquelle est logé le tronçon de la mine (5) tourné vers la pointe du crayon (17) avec son extrémité côté fût, et qui est entourée par la partie antérieure (2) avec une coopération de formes active dans la direction de rotation.

4. Crayon selon la revendication 3,
caractérisé en ce qu'une saillie annulaire, se projetant radialement vers l'intérieur, est agencée dans la surface intérieure du tronçon côté fût du portemine (4), ladite saillie annulaire s'engageant à la manière d'une liaison à encliquetage dans une gorge (19) ménagée à l'extrémité côté pointe (18) de la tige de poussée (3).

5. Crayon selon l'une des revendications 1 à 4,
caractérisé en ce que la tige de poussée (3) est fixée en rotation sur le fût (1), et présente dans sa surface périphérique une rainure hélicoïdale (7) formant un filetage, dans lequel s'engage la partie antérieure (2).

6. Crayon selon la revendication 5,
caractérisé par une liaison à encliquetage active entre la rainure hélicoïdale (7) et la partie antérieure (2), avec une direction de jonction qui s'étend en direction axiale.

7. Crayon selon la revendication 6,
caractérisé par au moins une mâchoire de serrage (27) formée à l'extrémité côté fût de la partie antérieure (2), en engagement dans la rainure hélicoïdale (7) et précontrainte de façon élastique dans la direction d'engagement.
